# FASCICULE DE BREVET EUROPEEN

(11) **EP 0 211 027 B1**
(45) Date de publication et mention de la délivrance du brevet: **27.09.1989**
(21) Numéro de dépôt: 86900791.4
(22) Date de dépôt: 24.01.1986
(51) Int. Cl.: A63B 49/02

(54) **RAQUETTE DE JEUX DE BALLES A MONTURE OU CARCASSE PLIANTE ET SEPARABLE**
FALTBARER UND ZERLEGBARER SCHLÄGERRAHMEN FÜR BALLSPIELE
BALL-GAME RACKET WITH FOLDABLE AND SEPARABLE FRAME OR BODY

(30) Priorité: 24.01.1985 FR 8501018; 30.05.1985 FR 8508117
(43) Date de publication de la demande: 25.02.1987
(73) Titulaire: JEANROT, Patrick, F-94500 Champigny sur Marne (FR)
(72) Inventeur: JEANROT, Patrick, F-94500 Champigny sur Marne (FR)
(74) Mandataire: Clanet, Denis
(86) Numéro de dépôt international: FR8600024
(87) Numéro de publication internationale: WO8604251

(56) Documents cités:
- FR-A- 1 489 007
- US-A- 4 367 871

## Description

L'invention concerne une raquette de jeux de balles à monture ou carcasse pliante et séparable.

Toutes les raquettes d'un seul tenant présentent un certain nombre d'inconvénients. En effet, elles ont un encombrement non négligeable pour les personnes appelées à se déplacer avec leurs raquettes. Il estdifficile de ranger une raquette dans un sac, bien souvent le manche en dépasse. Les housses prévues pour leur rangement n'enveloppent bien souvent que le tamis, laissant dépasser le manche.

D'autre part, il existe un grand nombre de tailles et de formes de tamis, ce qui oblige, pour les essayer, d'acquérir plusieurs raquettes. De plus, le revêtement qui entoure le manche doit être changé plusieurs fois au cours d'une même partie pour avoir une grande efficacité. De même, le cordage du tamis peut nécessiter un changement en cours de partie, soit parce qu'il s'est détérioré, soit parce que le jeu du partenaire nécessite une tactique différente, le cordage pour jeux d'attaques sera plus tendu que le cordage pour jeux défensifs. En outre, les vibrations émises par le choc de la balle sur le tamis sont répercutées directement au manche puis au bras du joueur.

On connaît des raquettes de jeux de balles dont le manche peut être rabattu sur le tamis, comme illustré par exemple dans le brevet FR-A-1 423 709, ou encore dans le brevet US-A-1 673 614.

Il s'agit cependant de solutions très rudimentaires qui n'ont connu aucun développement pratique, essentiellement parce que le problème du blocage de l'articulation entre le manche et le tamis n'y a pas trouvé de solution efficace.

La présente invention vise à remédier à ces inconvénients et à apporter divers avantages, en proposant une raquette de jeux de balles, formée d'un manche et d'un tamis ou similaire, montés l'un par rapport à l'autre avec articulation autour d'un axe, caractérisée en ce que le tamis comporte un cadre pourvu de deux bras se prolongeant de part et d'autre du mache et venant jusqu'au contact de celui-ci, des têtons d'arrêt disposés sur le manche coopérant avec des entailles prévues sur les bras du cadre, un dispositif de fixation étant prévu entre l'extrémité du manche et le cadre du tamis, l'articulation étant réalisée par une épingle d'articulation à déport d'axe, cette épingle ayant la forme d'un oméga et présentant des tronçons d'articulation d'axes différents coopérant avec le manche et avec les bras du cadre respectivement et en ce qu'il est prévu des dispositifs amortisseurs de vibration interposés entre le manche et le cadre, ainsi qu'entre le manche et les bras du cadre.

L'invention propose également une raquette de jeux de balles, formée d'un manche et d'un tamis ou similaire, montés l'un par rapport à l'autre avec articulation autour d'un axe, caractérisée en ce que le manche se termine en fourche par deux bras rejoignant le tamis en deux points écartés l'un de l'autre et le tamis comporte un prolongement longitudinal rejoignant le mache à la jonction des deux bras, des dispositifs de fixation étant prévus aux extrémités des bras ainsi qu'à l'extrémité du prolongement, l'articulation étant réalisée par une épingle d'articulation à déport d'axe, cette épingle ayant la forme d'un oméga et présentant des tronçons d'articulation d'axes différents coopérant avec les bras du manche et avec le prolongement du tamis respectivement et en ce qu'il est prévu des dispositifs amortisseurs de vibration interposés entre le manche et le prolongement du tamis, ainsi qu'entre les bras du manche et le tamis.

Grâce à l'invention, le manche se plie sur le tamis ou vice-versa, ce qui permet un rangement aisé dans une housse prévue à cet effet, ayant la forme d'un tamis et suffisamment large pour contenir éventuellement plusieurs tamis et plusieurs manches.

Il devient également possible de séparer tamis et manche en prévoyant une articulation.démontable. Ceci donne la possibilité de pouvoir adapter n'importe quelle taille de tamis à n'importe quelle taille de manche et vice-versa. Il devient aussi possible à un enfant de jouer avec le tamis d'un adulte en y adaptant son manche, et à un même joueur d'avoir plusieurs tamis de différentes tailles ou différentes formes, ou encore avec des tensions de cordage différentes, ainsi que plusieurs manches avec des revêtements différents prêts à être employés à tout moment. La réalisation de poignées anatomiques, c'est-à-dire modelées suivant la main du joueur lui-même, pourra être effectuée indépendamment du tamis. Le tamis et la manche deviennent donc deux parties distinctes reliées entre elles par leur articulation, séparées par des joints amortisseurs les vibrations ne sont plus conduites au bras du joueur, réduisant les problèmes d'articulations du coude du joueur.

Du point de vue des fabricants de raquettes, on observera que le manche et le tamis étant deux éléments distincts, on pourra organiser leur fabrication suivant des technologies différentes, chaque élément ayant une taille et un poids nettement inférieurs à ceux d'une raquette monobloc, ce qui permet de simplifier l'outillage de production. Les défauts de fabrication n'entraîneront pas la mise au rebut d'une raquette entière mais seulement de celui des deux éléments, manche ou tamis, qui est concerné. Enfin, le conditionnement de transport, de livraison et de présentation pourra être simplifié, et donner lieu à de nouvelles formes originales.

Divers détails et avantages de l'invention apparaîtront clairement à la lecture de la description qui va suivre en se référant aux dessins annexés, dans lesquels:
- Les figures 1 et 2 illustrent une raquette articulée conforme à l'invention
- La figure 3 illustre une variante de raquette analogue à celle de la figure 1.

Dans le mode de réalisation illustré à la figure 1, le cadre 18 du tamis 14 de raquette est prolongé par deux bras 86, 88 qui se terminent contre le manche 12. Les extrémités des bras 86, 88 sont entaillées et viennent coopérer avec des têtons 90, 92 d'arrêt en saillie sur les deux flancs du manche. Le manche 12 s'étend jusqu'au contact de l'embase 94 du cadre, sur lequel il est fixé par un moyen amovible, par exemple un dispositif à came ou à excentrique 96 fixé à l'extrémité du manche et coopérant avec une tige à tête 98 sertie dans le cadre.

Une épingle d'articulation 100 est montée entre les bras du cadre et le manche et assure un déport d'articulation pour permettre un rabattement du manche «à plat» contre le tamis.

Comme illustré sur la vue de détail accolée à la figure, l'épingle d'articulation 100 a sensiblement la forme d'un oméga, et présente un tronçon d'articulation central 1 OOc traversant le manche et définissant un premier axe d'articulation XX, et deux tronçons d'articulation externes 100e traversant les bras du cadre et définissant un second axe d'articulation YY.

Ainsi, lorsque le manche 12 est désolidarisé du cadre, par libération du dispositif à came 96, on peut basculer le manche de dégager les tétons 90, 92 des entailles d'extrémité des bras 86, 88 en un premier temps, puis on poursuit le basculement du manche jusqu'à le rabattre contre le tamis 14.

Les figures 2a à 2d illustrent schématiquement les phases successives de basculement et de rabattement du manche.
Fig. 2a début de basculement
Fig. 2b dégagement des tétons
Fig. 2c rabattement en cours
Fig. 2d rabattement terminé.

Pour faciliter la compréhension, l'épingle 100 y a été figurée en traits pleins, bien que normalement cachée par les éléments de la raquette.

Dans la variante illustrée à la figure 3, on a inversé la disposition de la figure 1, c'est-à-dire que le manche se termine en fourche par deux bras 102 et 104 qui rejoignent le cadre du tamis en deux points espacés 106 et 108 et le cadre comporte un prolongement longitudinal 110 qui rejoient le manche à la jonction des deux bras 102 et 104.

Cette disposition améliore la tenue en torsion du manche par rapport aux tamis.

Bien entendu, ici également l'articulation est réalisée au moyen d'une épingle 100 d'articulation à déport d'axe identique à celle qui vient d'être décrite en relation avec la figure 1. Des dispositifs de fixation amovibles, non représentés sont prévus aux extrémités des bras ainsi qu'à l'extrémité du prolongement.

Ces types de montage apportent à l'utilisateur et au fabricant de nombreux avantages qui ont déjà été évoqués en introduction et ne seront donc pas répétés ici.

Pour terminer cette description, on mentionnera que les éléments destinés à l'amortissement des vibrations, dans tous les modes de réalisation, peuvent être réalisés de manière interchangeable, la raquette étant fournie avec un jeu de plaquettes ou autres éléments amortisseurs de vibrations présentant des caractéristiques différentes et que l'utilisateur pourra choisir selon le résultat désiré. Dans certains cas, il pourra utiliser plusieurs éléments afin de combiner leurs caractéristiques.

Entre le manche et le tamis, au niveau de l'articulation, est interposée une plaque 36 en matériau amortisseur de vibrations, destinée à empêcher la propagation des vibrations depuis le tamis vers le manche, ce qui évite des troubles physiologiques à l'utilisateur de la raquette.

Tous les modes de réalisation décrits présentent l'avantage commun que les manches et les tamis y sont montés avec articulation l'un par rapport à l'autre, et qu'il est prévu un dispositif de blocage de l'articulation, situé à distance de l'axe d'articulation, ainsi qu'un dispositif amortisseur de vibrations interposé entre le manche et le tamis.

Bien que cela n'ait pas été décrit, on comprendra que toutes les parties du manche et du tamis qui sont en contact en position de fonctionnement peuvent présenter des formes d'emboîtement complémentaires afin de compléter les moyens de serrage et/ou de blocage prévus spécifiquement dans chaque cas.

De plus, on pourra sans sortir du cadre de l'invention, adjoindre à l'articulation des ressorts qui ramènent automatiquement le manche et le tamis dans le prolongement l'un de l'autre - ou au contraire en rabattement l'un contre l'autre - pour simplifier la manoeuvre.

## Revendications

1. Raquette de jeux de balles, formée d'un manche et d'un tamis ou similaire, montés l'un par rapport à l'autre avec articulation autour d'un axe, caractérisée en ce que le tamis comporte un cadre pourvu de deux bras se prolongeant de part et d'autre du manche et venant jusqu'au contact de celui-ci, des têtons d'arrêt disposés sur le manche coopérant avec des entailles prévues sur les bras du cadre, un dispositif de fixation étant prévu entre l'extrémité du manche et le cadre du tamis, l'articulation étant réalisée par une épingle d'articulation à déport d'axe, cette épingle ayant la forme d'un oméga et présentant des tronçons d'articulation d'axes différents coopérant avec le manche et avec les bras du cadre respectivement et en ce qu'il est prévu des dispositifs amortisseurs de vibration interposés entre le manche et le cadre, ainsi qu'entre le manche et les bras du cadre.

2. Raquette de jeux de balles, formée d'un manche et d'un tamis ou similaire, montés l'un par rapport à l'autre avec articulation autour d'un axe, caractérisée en ce que le manche se termine en fourche par deux bras rejoignant le tamis en deux points écartés l'un de l'autre et letamis comporte un prolongement longitudinal rejoignant le manche à la jonction des deux bras, des dispositifs de fixation étant prévus aux extrémités des bras ainsi qu'à l'éxtrémité du prolongement, l'articulation étant réalisée par une épingle d'articulation à déport d'axe, cette épingle ayant la forme d'un oméga et présentant des tronç- cons d'articulation d'axes différents coopérant avec les bras du manche et avec le prolongement du tamis respectivement et en ce qu'il est prévu des dispositifs amortisseurs de vibration interposés entre le manche et le prolongement du tamis, ainsi qu'entre les bras du manche et le tamis.

## Claims

1. Racquetfor ball games, formed by a handle and a head or the like, mounted for pivoting with respect to each other about a pin, characterized in that the head comprises a frame provided with two arms extending on either side of the handle and coming into contact therewith, stop lugs disposed on the handle cooperating with notches provided on the arms of the frame, a fixing device being provided between the end of the handle and the frame of the head, the articulation being made by a pivot pin with offset axis, this pin having the form of an omega and presenting pivot sections of different axes cooperating with the handle and with the arms of the frame respectively, and in that vibration damping devices are interposed between the handle and the frame, as well as between the handle and the arms of the frame.

2. Ball game racquet, formed by a handle and a head or the like mounted for pivoting with respect to each other about a pin, characterized in that the handle terminates in a fork by two arms joining the head at two points spaced apart from each other and the head comprises a longitudinal extension joining the handle at the join of the two arms, fixing devices being provided at the ends of the arms as well as at the end of the extension, the articulation being made by a pivot pin with offset axis, this pin having the form of an omega and presenting pivot sections of different axes cooperating with the arms of the handle and with the extension of the head respectively, and in that vibration damping devices are interposed between the handle and the frame, as well as between the handle and the arms of the frame.

## Patentansprüche

1. Ballspielschläger, der aus einem Griff und einem Sieb oder Ähnlichem gebildet ist, die aneinander mit Schwenkbarkeit um eine Achse montiert sind, dadurch gekennzeichnet, daß das Sieb einen Rahmen aufweist, der mit zwei Armen versehen ist, die sich zu beiden Seiten des Griffs verlängern und mit diesem in Kontakt kommen, wobei am Griff angeordnete Haltezapfen mit an den Armen des Rahmens vorgesehenen Einschnitten zusammenwirken, die Schwenkbarkeit durch einen Achsenversetzungs-Schwenkstift verwirklicht ist, der die Form eines Omega hat und zwei Abschnitte zum Schwenken um verschiedene Achsen aufweist, die mit dem Griff bzw. mit den Armen des Rahmens zusammenwirken, und daß Schwingungsdämpfungseinrichtungen zwischen dem Griff und dem Rahmen sowie zwischen dem Griff und den Armen des Rahmens eingefügt sind. 2. Ballspielschläger, der aus einem Griff und einem Sieb oder Ähnlichem gebildet ist, die aneinander mit Schwenkbarkeit um eine Achse montiert sind, dadurch gekennzeichnet, daß der Griff als Gabel mit zwei Armen endet, die das Sieb an zwei voneinander beabstandeten Punkten erreichen, und das Sieb eine Längsverlängerung aufweist, die den Griff an der Verbindungsstelle der beiden Arme erreicht, wobei Befestigungseinrichtungen an den Enden der Arme sowie am Ende der Verlängerung vorgesehen sind, die Schwenkbarkeit durch einen Achsenversetzungs-Schwenkstift verwirklicht ist, der die Form eines Omega hat und zwei Abschnitte zum Schwenken um verschiedene Achsen aufweist, die mit den Armen des Griffs bzw. mit der Verlängerung des Siebes zusammenwirken, und daß Schwingungsdämpfungseinrichtungen zwischen dem Griff und der Verlängerung des Siebes sowie zwischen den Armen des Griffs und dem Sieb eingefügt sind.
